# EUROPÄISCHE PATENTSCHRIFT

(11) **EP 1 719 845 B1**
(45) Veröffentlichungstag und Bekanntmachung des Hinweises auf die Patenterteilung: **23.04.2014**
(21) Anmeldenummer: 06113126.4
(22) Anmeldetag: 26.04.2006
(51) Int. Cl.: E03D 1/14, E03D 5/02

(54) **Ablaufarmatur für einen Spülkasten**
Flush valve for a flushing cistern
Clapet de vidange pour un réservoir de chasse d'eau

(30) Priorität: 02.05.2005 DE 102005020747
(43) Veröffentlichungstag der Anmeldung: 08.11.2006
(73) Patentinhaber: GROHEDAL Sanitärsysteme GmbH, 32457 Porta Westfalica (DE)
(72) Erfinder: Humpert, Jürgen, 58675, Hemer (DE); Fuchs, Norbert, 32425, Minden (DE); Korte, Hermann, 32534, Bad Oeynhausen (DE); Salomon, Thomas, 33330, Gütersloh (DE); Stückerjürgen, Karl-Heinz, 33415 Verl (DE)
(74) Vertreter: Ziegler, Thomas

(56) Entgegenhaltungen:
- EP-A1- 0 010 945
- FR-A1- 2 594 866

## Beschreibung

Die Erfindung betrifft eine Ablaufarmatur für einen Spülkasten gemäß dem Oberbegriff des Anspruchs 1.

Eine Ablaufarmatur ist aus der Druckschrift DE 197 48 621 A1 bekannt. Bei dieser Ablaufarmatur wirkt die Aushebevorrichtung im Innern des Überlaufrohres, wobei zur wahlweisen Einstellung eines Teilspülvorganges oder eines Vollspülvorganges eine aus relativ vielen Einzelteilen gebildete Steuerung vorgesehen ist.

In der FR 2 594 866 A1 ist eine mechanische Betätigungsvorrichtung für einen Spülkasten beschrieben, die unterschiedliche Spülarten ermöglicht. Diese Druckschrift offenbart die Merkmale des Oberbegriffs des Anspruchs 1.

Schließlich ist aus der EP 0 010 945 B1 eine Betätigungsvorrichtung mit einem Schwimmer bekannt, der durch die Nutzung von Auftriebs- und Reibungseffekten Teil- oder Vollspülungen ermöglicht.

Der Erfindung liegt die Aufgabe zugrunde die im Oberbegriff des Anspruchs 1 angegebene Ablaufarmatur weiter zu verbessern und insbesondere die Ablaufarmatur so auszubilden, dass weniger Einzelteile erforderlich sind. Hierbei gehört es mit zur Aufgabe die Ablaufarmatur so zu gestalten dass sie vielseitig einsetzbar ist.

Diese Aufgabe wird bei einer gattungsgemäßen Ablaufarmatur durch Anspruch 1 gelöst.

Weitere Ausgestaltungen der Erfindung sind in den Ansprüchen 2 bis 19 angegeben.

Mit den vorgeschlagenen Maßnahmen kann das Ablaufventil erheblich vereinfacht werden, Durch die Einwirkung der Aushebevorrichtung an einer äußeren Anlagefläche kann die Ablaufventilbetätigung mechanisch, z.B. mit einem Gestänge oder einem Bowdenzug, hydraulisch, z.B. mit dem Medium Wasser, oder bevorzugt pneumatisch, z.B. mit dem Medium Luft, durchgeführt werden. Dabei kann beim Öffnungsvorgang die Ein- und Ausrastung der Haltenase im Wesentlichen von einer mit der Aushebevorrichtung in Verbindung stehenden Steuerwelle erfolgen.

In weiterer Ausgestaltung der Erfindung kann die Aushebevorrichtung zweckmäßig von einem axial begrenzt verschieblich im Ventilgehäuse des Ablaufventils angeordneten Kolben gebildet werden, der einerseits stirnseitig mit der äußeren Anlagefläche des Überlaufrohres zusammenwirkt und andererseits mit einem an seiner Mantelfläche ausgebildeten Vorsprung wenigstens mit einem an der Steuerwelle ausgebildeten Hebel für die Rastvorrichtung zusammenwirkt. In dem Kolben kann beispielsweise ein Faltenbalg angeordnet werden, mit dem der Kolben axial im Ventilgehäuse durch Eindrücken oder Herausnehmen eines Fluids bewegbar ist.

Vorteilhaft kann die Rastvorrichtung im Wesentlichen von einer schwenkbaren Klappe gebildet werden, die mit einer seitlichen Drehachse am Ventilgehäuse gehalten ist, wobei an der von der Drehachse abgekehrten Seite der Klappe ein Schwimmer angeordnet ist, der Art, dass der Auftrieb des Schwimmers die Klappe so weit verschwenkt, dass eine an der Klappe angeformte Haltenase unter einen Rastvorsprung des Überlaufrohres gelangt. Die Schwenkbewegung der Klappe wird dabei jedoch von einem an der Steuerwelle angeordneten Haltearm der Art gesteuert, dass kurz vor dem Ende des maximalen Verschiebeweges des Kolbens der Vorsprung am Hebel der Steuerwelle zur Anlage gelangt und während des restlichen Verschiebeweges die Steuerwelle mit dem Haltearm dreht, so dass der Haltearm von einer Stützfläche der Klappe wegschwenkt und die Klappe durch den Auftrieb des Schwimmers mit der Haltenase unter den Rastvorsprung des Überlaufrohres einschwenkt und damit die Offenstellung des Ablaufventils sichert. Sobald der Wasserspiegel sich im Bereich des Schwimmers befindet, wird der Auftrieb geringer, und durch das Gewicht des Schwimmers etc. wird die Klappe mit der Haltenase aus der Position unter dem Rastvorsprung zurückgeschwenkt, so dass das Dberiaufrohr mit dem Ablaufventilverschlussglied in die Schließposition des Ablaufventils zurückfällt. Hierbei wird die Steuerwelle zweckmäßig so ausgebildet, dass sie von der Schwerkraft in die Drehrichtung zurückgedreht wird, in der der Haltearm an der Stützfläche zur Anlage gelangt, so dass gewährleistet ist, dass in der Schließposition des Ablaufventils die Steuerwelle den Haltearm wieder an die Stützfläche zur Anlage bringt und der Spülkasten mit Spülwasser für einen neuen Spiälvorgang aufgefüllt werden kann.

Nach einer bevorzugten Ausbildung der Erfindung ist zu dem ersten Hebel ein zweiter Hebel an der Steuerwelle ausgebildet, wobei die beiden Hebel etwa rechtwinklig zueinander angeordnet sind. Außerdem ist zu dem Haltearm in einem spitzen Winkel ein Rückzieharm an der Steuerwelle angeordnet. Die beiden Hebel wirken dabei mit dem Vorsprung am Kolben zusammen, während der Haltearm und der Rückzieharm mit der Klappe zusammenwirken. In dem spitzen Winkel zwischen dem Haltearm und dem Rückziehal'm ist außerdem parallel zum Haltearm eine einseitig an der Steuerwelle gehaltene Blattfeder vorgesehen, die mit einer speziellen Rastschulter der Klappe zusammenwirkt. Beim Öffnungsvorgang des Ablaufventils wird in der Endphase von dem Vorsprung über den ersten Hebel die Steuerwelle soweit gedreht, bis der Haltearm von der Stützfläche wegschwenkt und die Blattfeder an der Rastschulter anliegt. Beim Zurückgleiten des Kolbens in die Ruheposition gelangt sein Vorsprung mit dem zweiten Hebel der Steuerwelle in Berührung, der Art, dass die Steuerwelle, gestützt von der Blattfeder, geringfügig bei dem Durchgang des Vorsprungs zurückgedreht und anschließend von der Blattfeder wieder in die ursprüngliche Position zurückgebracht wird. Wird sodann nach dem Absinken des Kolbens in seine Ruheposition, während die Absperrklappe in der Rastposition verharrt, der Kolben erneut ausgelenkt, so gelangt der Vorsprung des Kolbens am zweiten Hebel der Steuerwelle zur Anlage, so dass danach die Steuerwelle weiter gedreht wird und der Rückzieharm über eine Anlagefläche die Klappe mit der Haltenase, entgegen dem Auftrieb des Schwimmers, unter dem Rastvorsprung herauszieht und das Überlaufrohr mit dem Ablaufventilverschlussglied frei gegeben wird, so dass danach die Absperrung des Ablaufventils erfolgen kann und somit der Spülvorgang unterbrochen wird. Beim Erreichen der Absperrposition des Überlaufrohres gelangt eine im Bereich der Anlagefläche ausgebildete Sicherungsrippe im rückwärtigen Bereich des Haltearms zur Anlage, wodurch die Steuerwelle die Blattfeder über die Rastschulter zurückdreht, so dass der Haltearm wieder an der Rastfläche zur Anlage gelangt und das Ablaufventil für einen neuen Spülvorgang bereitsteht.

Nach einer weiteren Ausbildung der Erfindung ist am Überlaufrohr wenigstens ein Schwimmer angeordnet. Dabei kann der Kolben wahlweise von der Aushebevorrichtung maximal nur bis zur Anlage des Vorsprungs an dem ersten Hebel der Steuerwelle bewegt werden, so dass nach der Öffnung des Ablaufventils das Überlaufrohr mit dem Ablaufventilverschlussglied von dem Schwimmer so lange in Offenstellung gehalten ist, bis nach dem Ausfließen einer Teilmenge von Spülwasser der Wasserspiegel soweit im Spülkasten gesunken ist, dass das Ablaufventil wieder in Schließstellung gelangt. Mit dieser Ausbildung kann wahlweise eine Teilmenge des im Spülkasten gesammelten Spülwassers abgegeben werden. Bei der Abgabe einer Teilmenge des Spülwassers bleibt die Rastvorrichtung ausgeschaltet.

In weiterer Ausgestaltung der Erfindung kann der Schwimmer vorzugsweise in der Höhe verstellbar am Überlaufrohr fixiert werden, so dass die Teilspülvvassermenge durch ein Verschieben des Schwimmers am Überlaufrohr einstellbar ist.

Bei einer weiteren bevorzugten Ausbildung der Erfindung kann das Überlaufrohr oberhalb der Anlagefläche ein im Durchmesser vergrößertes Endstück aufweisen, so dass dieses Endstück zusätzlich als Schwimmer wirken kann. Hierbei können an der Mantelfläche des Endstücks zweckmäßig Führungsschienen ausgebildet werden, an denen der in der Höhe verstellbare Schwimmer gehalten ist. Dabei kann für eine fein gestufte Verschiebung zusätzlich eine Zahnschiene an der Mantelfläche angeformt sein, an der der Schwimmer in der jeweils gewünschten Höhenlage verrastbar ist.

In weiterer Ausgestaltung der Erfindung kann zweckmäßig der Kolben und die Klappe jeweils in einer separaten Kammer im Ventilgehäuse angeordnet werden, wobei die Steuerwelle einerseits mit den beiden Hebeln mit dem Kolben zusammenwirkt, während andererseits der Haltearm, die Blattfeder und der Rückzieharm am anderen Endbereich in der Kammer für die Klappe angeordnet sind. Die Steuerwelle kann dabei in Lagern im Ventilgehäuse gehalten werden, wobei vorzugsweise die Lager so ausgebildet sind, dass die Steuerwelle radial einsprengbar ist. Vorteilhaft ist dabei die Steuerwelle mit den Hebeln, dem Rückzieharm und dem Haltearm mit der Blattfeder einstückig aus Kunststoff hergestellt.

In weiterer Ausgestaltung der Erfindung kann zweckmäßig die Kammer für die Klappe als oben offene Wasserkammer ausgebildet sein, die im unteren Bereich eine Drosselöffnung für einen verzögerten Wasserausfluss hat, so dass beim Spülvorgang der Wasserspiegel in der Kammer langsamer als im Spülkasten sinkt, wodurch eine nahezu vollständige Entleerung des Spülkastens ermöglicht wird.

Zweckmäßig können auch in einer Wand der Kammer Lager ausgebildet sein, in die die Drehachse der Klappe radial einsprengbar ist. Darüber hinaus kann vorteilhaft die Klappe mit der Haltenase der Drehachse und dem Schwimmer einstückig aus Kunststoff hergestellt werden.

In einer weiteren Ausgestaltung der Erfindung kann an der von der Klappe abgekehrten Seite des Schwimmers eine oben offene Wassersammelkammer angeformt sein. Das in der Wassersammelkammer vorhandene Wasser wirkt als zusätzliches Drehmoment auf die Klappe, nachdem das Wasser aus der Kammer, in der die Klappe angeordnet ist, abgeflossen ist.

Ein Ausführungsbeispiel der Erfindung ist in der Zeichnung dargestellt und wird im Folgenden näher beschrieben. Es zeigt in der Zeichnung
- Fig. 1: einen Teil eines Spülkastens mit einem Ablaufventil und einer Betätigungseinrichtung in Ruhepositionn, teilweise geschnitten,
- Fig. 2: das in Fig. 1 gezeigte Ablaufventil in der Schnittebene II,
- Fig. 3: einen in Fig. 1 gezeigten Teil III des Ablaufventils in vergrößerter Darstellung,
- Fig. 4: den in Fig. 1 gezeigten Spülkasten, wobei das Ablaufventil zu einer Vollspülung geöffnet wird,
- Fig. 5: einen in Fig. 4 gezeigten Teil V des Ablaufventils, wobei das Ablaufventil voll geöffnet und von einer Rastvorrichtung in Offenstellung gehalten ist,
- Fig. 6: den in Fig. 5 gezeigten Teil des Ablaufventils bei einem erneuten Betätigungsvorgang, wobei ein Vorsprung an der Aushebevorrichtung an einem zweiten Hebel einer Steuerwelle anliegt,
- F.g. 7: den in Fig. 6 gezeigten Teil des Ablaufventils, wobei der Vorsprung der Aushebevorrichtung über den zweiten Hebel die Steuerwelle weitergedreht hat, so dass ein Rückzieharm die Verriegelungsvorrichtung aus der Rastposition am Überlaufrohr zurückzieht und damit das Ablaufventil zu einem vorzeitigen Schließen freigibt,
- Fig. 8: den in Fig. 4 gezeigten Spülkasten, wobei das Spülwasser aus dem Spülkasten abgeflossen ist und das Ablaufventil sich wieder in der Schließposition befindet, wobei die Steuerwelle von am Überlaufrohr angeordneten Sicherungsrippen in die Ausgangsdrehstellung zurückgedreht ist,
- Fig. 9: einen in der Fig. 8 gezeigten Teil IX des Ablaufventils in vergrößerter Darstellung,
- Fig. 10: den in Fig. 1 gezeigten Spülkasten, wobei die Aushebevorrichtung nur über einen Bereich von etwa 75% betätigt ist,
- Fig. 11: einen in Fig. 10 gezeigten Teil XI des Ablaufventilsn vergrößerter Darstellung,
- Fig. 12: den in Fig. 10 gezeigten Spülkasten mit rückgeführter Aushebevorrichtung,
- Fig. 13: das in Fig. 1 gezeigte Überlaufrohr mit Ablaufventilverschlussglied in Perspektivansicht,
- Fig. 14: as in Fig. 13 gezeigte Überlaufrohr in Seitenansicht,
- Fig. 15: das in Fig. 14 gezeigte Überlaufrohr in Ansicht vo oben,
- Fig. 16: den in Fig. 1 gezeigten Kolben der Aushebevorrichtung in Perspektivansicht,
- Fig. 17: den in Fig. 16 gezeigten Kolben in Seitenansicht,
- Fig. 18: den in Fig. 17 gezeigten Kolben in Ansicht von oben,
- Fig. 19: den in Fig. 2 gezeigte Steuerwelle in Perspektivansicht,
- Fig. 20: die in Fig. 19 gezeigte Steuerwelle in Seitenansicht,
- Fig. 21: die in Fig. 20 gezeigte Steuerwelle um 90° gedreht,
- Fig. 22: die in Fig. 1 gezeigte Klappe der Rastvorrichtung in Perspektivansicht,
- Fig. 23: die in Fig. 22 gezeigte Klappe in Seitenansicht und
- Fig. 24: die in Fig. 23 gezeigte Klappe in Ansicht von oben.

Bei dem in der Zeichnung dargestellten Ausführungsbeispiel ist ein Spülkasten 1 mit einem Boden 10 und einem Deckel 11 zum Teil dargestellt. Im Boden 10 ist in einer Öffnung ein Ablaufventil 2 mit einem Überlaufrohr 21 und einem am Überiaufrahr- 21 ausgebildeten Ablaufventilverschlussglied 210 angeordnet. An der Öffnung im Boden 10 des Spülkastens 1 schließt sich eine Ablaufleitung 13 für das Spülwasser an. Der Spülkasten 1 ist dabei über ein in der Zeichnung nicht gezeigtes, schwimmergesteuertes Zulaufventil mit Spülwasser bis zum Wasserspiegel 12 angefüllt. Das Ablaufventil 2 befindet sich in der Schließposition. Das Ablaufventil 2 weist ein Ventilgehäuse 20 auf, in dem eine Aushebevorrichtung 22 und eine Rastvorrichtung 25 angeordnet ist. Die Aushebevorrichtung 22 ist mit einer Fluidleitung 24 mit einer Betätigungsvorrichtung 23 verbunden.

An der Betätigungsvorrichtung 23 ist ein Faltenbalg 230 angeordnet, wobei die Betätigungsvorrichtung 23 mit einer ersten Taste 231 für einen Vollspülvorgang und mit einer zweiten Taste 232 für einen Teilspülvorgang versehen ist. Mit der ersten Taste 231 kann der Faltenbalg 230 vom Benutzer völlig zusammengedrückt werden, während mit der zweiten Taste 232 der Faltenbalg 230 nur etwa zu 75% zusammendruckbar ist. Die Aushebevorrichtung 22 ist mit einem Kolben 220 in einer Kammer 200 des Ventilgehäuses 20 angeordnet, wobei ein Faltenbalg 221 einerseits am Ventilgehäuse 20 und andererseits an einer Trennwand 2201 des Kolbens 220 befestigt ist. Der Faltenbalg 221 ist am Gehäusebereich mit der Fluidleitung 24 verbunden, so dass bei einer Zusammenpressung des Faltenbalgs 230 der Betätigungseinrichtung 23 eine entsprechende Ausdehnung des Faltenbalgs 221 und somit eine axiale Verschiebung des Kolbens 220 in der Kammer 200 verursacht wird. Der Kolben 220 wirkt mit seiner vorstehenden Stirnseite mit einer Anlagefläche 212 am Überlaufrohr 21 zusammen. Außerdem ist an der Mantelfläche des Kolbens 220 ein radialer Vorsprung 2200 ausgebildet, der mit Hebeln 2501,2502 an einer Steuerwelle 250 zusammenwirkt.

Die Steuerwelle 250 trägt an einem Endbereich die beiden um etwa 90° zueinander versetzt ausgebildeten Hebel 2501, 2502 sowie an dem anderen Endbereich einen Haltearm 2503 und einen im spitzen Winkel zum Haltearm 2503 angeformtcn Rückzieharm 2505. Im spitzen Winkel zwischen dem Rückzieharm 2505 und dem Haltearm 2503 ist parallel zum Haltearm 2503 eine Blattfeder 2504 mit einem Endbereich an der Steuerwelle 250 angeformt. Der Haltearm 2503, die Blattfeder 2504 und der Rückzieharm 2505 wirken mit einer in einer Kammer 201 des Ventilgehäuses 20 angeordneten Klappe 251 der Rastvorrichtung 25 zusammen. Die Steuerwelle 250 ist dabei in Lagern 202 des Ventilgehäuses 20 angeordnet. Hierbei sind die Lager 202 so ausgebildet, dass die Steuerwelle 250 radial in die Lager 202 eingesprengt werden kann. Die Steuerwelle 250 mit den Hebeln 2501,2502, dem Haltearm 2503, der Blattfeder 2504 und dem Rückzieharm 2505 ist einstückig aus Kunststoff im Spritzgießverfahren hergestellt.

Die Klappe 251 der Rastvorrichtung 25 trägt einerseits eine von der Klappe 251 vorstehende Drehachse 2511 mit der sie in Lager 2010 des Ventilgehäuses 20 radial einschnappbar und verschwenkbar gelagert ist. An der Klappe 251 ist außerdem eine Haltenase 2512 angeformt, die mit einem Rastvorsprung 211 des Überlaufrohres 21 zusammenwirkt.

An der der Drehachse 2511 gegenüberliegenden Seite der Klappe 251 ist ein Schwimmer 2510 angeformt, wie es insbesondere Fign. 22 und 23 der Zeichnung zu entnehmen ist. An der Außenseite des Schwimmers 2510 ist außerdem eine Wassersammelkammer 2516 ausgebildet. An der Klappe 251 ist ein Bereich der Wassersammelkammer 2516 am Außenbereich eine Stützfläche 2513 für den Haltearm 2503 angeformt. Außerdem ist eine Rastschulter 2514 für die Blattfeder 2504 und eine Anlagefläche 2515 für den Rückzieharm 2505 an der einen Seite der Wassersammelkammer 2516 angeformt. Die Klappe 251 mit dem Schwimmer 2510, der Drehachse 2511 und der Haltenase 2512 sowie der Wassersammelkammer 2516 und der Stützfläche 2513, Rastschulter 2514 und der Anlagefläche 2515 ist einstückig aus Kunststoff im Spritzgießverfahren hergestellt

Das Überlaufrohr 21 ist mit einem im Durchmesser vergrößerten Endstück 214 oberhalb der Anlagefläche 212 versehen, wie es aus Fign. 1 und 13 bis 15 der Zeichnung zu entnehmen ist. Auf dem Endstück 214 kann noch eine Verlängerung 215 aufgesteckt werden. Am Außenmantel des Endstückes 214 sind zwei Führungsschienen 2140 parallel zur Mittelachse ausgebildet, von denen ein Schwimmer 213 aufgenommen ist und axial verschieblich zum Endstück 214 angeordnet ist. Zur Verrastung in den unterschiedlichen Axialpositionen ist außerdem eine Zahnschiene 2141 an der Mantelfläche des Endstücks 214 angeformt. Im Bereich der Anlagefläche 212 des Überlaufrohres 21 sind außerdem Sicherungsrippen 2120 ausgebildet, die in der Schließstellung des Ablaufventils 2 die Rückführung der Steuerwelle 250 sicherstellen, so dass die Steuerwelle 250 die erforderliche Drehstellung für die Einleitung eines Spülvorgangs einnimmt.

Die vorstehend beschriebene Ablaufarmatur hat folgende Funktionsweise:

Wird vom Benutzer die erste Taste 231 von der in Fig. 1 der Zeichnung dargestellten Stellung, bei der der Spülkasten bis zum Wasserspiegel 12 mit Spülwasser gefüllt ist, betätigt, so wird der Faltenbalg 230 völlig zusammengedrückt, wie es aus Fig. 4 der Zeichnung zu entnehmen ist. Die verdrängte Fluidmenge bzw. Luftmenge wird über die Fluidleitung 24 dem Faltenbalg 221 der Aushebevorrichtung 22 zugeführt. Der Faltenbalg 221 dehnt sich dadurch axial aus und bewegt dadurch den Kolben 220 mit seiner Stirnseite, anliegend an der Anlagefläche 212 des Überlaufrohres 21, nach oben, so dass das Überlaufrohr 21 mit dem Ablaufventilverschlussglied 210 vom Ventilsitz des Ablaufventils 2 abgehoben wird und das Spülwasser aus dem Spülkasten in eine Abflussleitung 13 zur Spülung, z.B. eines WC abfließt. Im Endbereich der Axialbewegung des Kolbens 220 gelangt der Vorsprung 2200 an den ersten Hebel 2501 der Steuerwelle 250 zur Anlage und dreht die Steuerwelle 250 so weit, dass der Haltearm 2503 von seiner Stützfläche 2513 im Bereich der Wassersammelkammer 2516 weggeschwenkt wird, so dass das in der Kammer 201 des Ventilgehäuses 20 befindliche Wasser mit Hilfe des Schwimmers 2510 die Klappe 251 mit der Haltenase 2512 unter den Rastvorsprung 211 des Überlaufrohres 21 einschwenkt, wodurch das Überlaufrohr 21 mit dem Ablaufventilverschlussglied 210 in der Offenstellung verriegelt ist, wie es insbesondere aus Fig. 5 der Zeichnung zu entnehmen ist. Hierbei gelangt die Blattfeder 2504 an der Rastschulter 2514 zur Anlage.

Nach der Betätigung der Taste 231 wird der Federbalg 230 aus seiner zusammengepressten Position durch Federkraft wieder in seine Ruheposition zurückgebracht. Dabei sinkt kontinuierlich der Wasserspiegel 12 in dem Spülkasten 1, wie es aus Fig. 8 der Zeichnung zu entnehmen ist. Das in der Kammer 201 befindliche Wasser fließt über eine in der Zeichnung nicht dargestellte Drosselöffnung verzögert in den Spülkasten 1 zurück, so dass eine nahezu völlige Leerung des Spülkastens erreichbar ist. Lässt der Auftrieb des Schwimmers 2510 nach, so wird die Klappe 251 von ihrem Eigengewicht und dem Gewicht des in der Wassersammelkammer 2516 befindlichen Wassers zurückgeschwenkt, so dass die Haltenase 2512 unter dem Rastvorsprung 211 zurückgezogen wird. Das Überlaufrohr 21 wird damit freigegeben, so dass es durch die Schwerkraft mit dem Ablaufventilverschlussglied 210 in die Schließstellung zurückfällt. Hierbei wird die Steuerwelle 250 von der Sicherungsrippe 2120 zurückgedreht, so dass die Blattfeder 2504 über die Rastschulter 2514 zurückgeführt wird und der Haltearm 2503 wieder an der Stützfläche 2513 anliegt. Hiernach kann der Spülkasten über ein in der Zeichnung nicht dargestelltes Schwimmerventil wieder auf einen in Fig. 1 dargestellten Wasserspiegel 12 aufgefüllt werden.

Wird jedoch während des Abfließens des Spülwassers aus dem Spülkasten 1 die Taste 231 erneut betätigt, so gelangt bei der Axialverschiebung des Kolbens 220 der Vorsprung 2200 an den zweiten Hebel 2502 der Steuerwelle 250 zur Anlage, da die Steuerwelle durch die Blattfeder 2504 in dieser Drehstellung gehalten wird. Durch die erneute Betätigung, wie es insbesondere aus Fign. 6 und 7 der Zeichnung zu entnehmen ist, wird die Steuerwelle 250 weiter gedreht, so dass der Rückzieharm 2505 an der Anlagefläche 2515 zur Anlage gelangt und die Klappe 251 entgegen der Auftriebskraft des Schwimmers 2510 zurückgeschwenkt wird, wobei die Haltenase 2512 von dem Rastvorsprung 211 des Überlaufrohres 21 weggeschwenkt wird, so dass das Üherlauf rahr 21 mit dem Ablaufventilver-schlussglied 210 für die Absperrung des Ablaufventils 2 sofort freigegeben wird. Mit einer zweiten Betätigung der Taste 231 kann somit der Vollspülgang vom Benutzer unterbrochen werden. Das durch die Schwerkraft auf die Steuerwelle 250 aufgebrachte Drehmoment dreht nach der zweiten Betätigung die Steuerwelle 250 zurück, wobei die im Bereich der Anlagefläche 212 ausgebildete Sicherungsrippe 2120 die restliche Drehung der Steuerwelle 250 zur Rückführung der Blattfeder 2504 über die Rastschalter 2514 bewirkt, so dass die Ausgangsdrehstellung der Steuerwelle 250 wieder erreicht ist, in der der Haltearm 2503 an der Stützfläche 2513 anliegt, wie es in Fig. 1 der Zeichnung dargestellt ist.

Wird dagegen bei dem in Fig. 1 gezeigten Spülkasten 1 die Taste 232 vom Benutzer betätigt, so lässt sich der Faltenbalg 230 nur zu etwa 75% zusammendrücken. Die ver-drängte Luftmenge gelangt wiederum über die Fluidleitung 24 in den Faltenbalg 221 der Aushebevorrichtung 22. Hierbei erlangt der Kolben 220 wegen der geringeren Luftmenge eine geringere Höhe und gelangt maximal mit seinem Vorsprung 2200 bis in die Nähe des ersten Hebels 2501, ohne die Steuerwelle 250 zu bewegen. Das Überlaufrohr 21 mit dem Ablaufventilverschlussglied 210 befindet sich hierbei jedoch bereits in der Offenstellung des Ablaufventils 2 , wobei das Überlaufrohr durch einen Schwimmer 213 in Offenstellung gehalten wird. Sobald der Wasserspiegel 12 im Spülkasten 1 hinreichend gesunken ist, gelangt das Ablaufventilverschlussglied 210 wieder in seine Schließposition. Mit der Betätigung der Taste 232 kann somit eine Teilspülmenge aus dem Spülkasten 1 abgegeben werden.

Die Teilspülmenge kann über die Höhe bzw. Axialposition des Schwimmers 213 am Endstück 214 des Überlaufrohres 21 eingestellt werden. Dabei können mit Hilfe einer Zahnschiene 2141, an der der Schwimmer 213 in den unterschiedlichen Axialpositionen verrastbar ist, fein gestufte Einstellungen vorgenommen werden.

## Patentansprüche

1. Ablaufarmatur für einen Spülkasten, enthaltend ein Ablaufventil (2), ein Überlaufrohr (21) mit einem Ablaufventilverschlussglied (210) und einer Betätigungsvorrichtung (23) mit einer Aushebevorrichtung (22) zur Öffnung des Ablaufventils (2), wobei eine von einem Schwimmer (2510) gesteuerte Rastvorrichtung (25) zur Offenhaltung des Ablaufventils (2)
beim Entleerungsvorgang und eine Steuerwelle (250) vorgesehen ist, wobei die Aushebevorrichtung (22) beim Öffnungsvorgang an einer äußeren Anlagefläche (212) des Überlaufrohres (21) anliegt und parallel auf wenigstens einen Hebel (2501,2502) der Steuerwelle (250) zur Einund Ausrastung einer Haltenase (2512) der Rastvorrichtung (25) in das Überlaufrohr (21) in der geöffneten Stellung des Ablaufventils (2) einwirkt, **dadurch gekennzeichnet, dass** die Aushebevorrichtung (22) von einem Kolben (220) gebildet ist, der parallel zum Überlaufrohr (21) in einem Ventilgehäuse (20) des Ablaufventils (2) begrenzt verschiebbar gelagert ist, wobei der Kolben (220) an seiner Mantelfläche einen Vorsprung (2200) aufweist, der auf den wenigstens einen Hebel (2501,2502) einwirkt.

2. Ablaufarmatur nach Anspruch 1, **dadurch gekennzeichnet, dass** die Rastvorrichtung (25) eine von einem Schwimmer (2510) drehbare Klappe (251) enthält, die mit einer seitlichen Drehachse (2511) am Ablaufventil (2) gehalten ist, und die eine Haltenase (2512) hat, die durch den Auftrieb des Schwimmers (2510) radial unter einen Rastvorsprung (211) des Überlaufrohres (21) schwenkbar ist, wobei die Schwenkbewegung der Klappe (251) von einem an der Steuerwelle (250) angeordneten Haltearm (2503), der mit einer Stützfläche (2513) an der Klappe (251) zusammenwirkt, in Abhängigkeit von der Drehstellung sperrbar oder freigebbar ist.

3. Ablaufarmatur nach Anspruch 2, **dadurch gekennzeichnet, dass** der Vorsprung (2200) an dem Kolben (220) so platziert ist, dass er kurz vor dem Ende des maximalen Verschiebeweges an dem Hebel (2501) der Steuerwelle (250) zur Anlage gelangt und den Haltearm (2503) von der Stützfläche (2513) wegschwenkt.

4. Ablaufarmatur nach wenigstens einem der Ansprüche 2 und 3, **dadurch gekennzeichnet, dass** die Steuerwelle (250) so ausgebildet ist, dass von der Schwerkraft ein Drehmoment in Richtung auf die Ruheposition erzeugt ist, in der der Haltearm (2503) an der Stützfläche (2513) zur Anlage gelangt.

5. Ablaufventil nach wenigstens einem der Ansprüche 2-4, **dadurch gekennzeichnet, dass** zu dem ersten Hebel (2501) ein zweiter Hebel (2502) an der Steuerwelle (250) ausgebildet ist, wobei die beiden Hebel (2501,2502) etwa rechtwinklig zueinander angeordnet sind, und zu dem Haltearm (2503) in einem spitzen Winkel ein Rückzieharm (2505) an der Steuerwelle (250) angeordnet ist, wobei in dem spitzen Winkel parallel zum Haltearm (2503) eine Blattfeder (2504) ausgebildet ist, die mit ihrem freien Endbereich mit einer Rastschulter (2514) an der Klappe (251) zusammenwirkt, der Art, dass nach der über den ersten Hebel (2501) erfolgten Drehung der Steuerwelle (250) die Blattfeder (2504) an der Rastschulter (2514) zur Anlage gelangt und ein Rückdrehen verhindert, so dass bei einer zweiten Axialbewegung des Kolbens (220) der Vorsprung (2200) an dem zweiten Hebel (2502) zur Anlage gelangt und die Steuerwelle (250) mit dem Rückzieharm (2505) über eine Anlagefläche (2515) die Klappe (251) mit der Haltenase (2512) entgegen dem Auftrieb des Schwimmers (2510) unter dem Rastvorsprung (211) herauszieht und damit die Schließbewegung des Ablaufventils (2) vorzeitig einleitet, wobei an dem Überlaufrohr (21) Mittel vorgesehen sind, die beim Schließvorgang des Ablaufventils (2) auf die Steuerwelle (250) der Art einwirken, dass die Blattfeder (2504) über die Rastschulter (2514) zurückgeführt und der Haltearm (2503) an die Stützfläche (2513) gebracht wird.

6. Ablaufventil nach wenigstens einem der vorhergehenden Ansprüche, **dadurch gekennzeichnet, dass** am Überlaufrohr (21) wenigstens ein Schwimmer (213) angeordnet ist und der Kolben (220) wahlweise maximal nur bis zur Anlage des Vorsprungs (2200) an den Hebel (2501) der Steuerwelle (250) bewegbar ist, so dass nach der Öffnung des Ablaufventils (2) das Überlaufrohr (21) mit dem Ablaufventilverschlussglied t (210) von dem Schwimmer (213) so lange in Offenstellung gehalten ist, bis nach dem Ausfließen einer Teilmenge von Spülwasser der Wasserspiegel (12) so weit im Spülkasten (1) gesunken ist, dass das Ablaufventil (2) wieder geschlossen wird.

7. Ablaufventil nach Anspruch 6, **dadurch gekennzeichnet, dass** der Schwimmer (213) zur Bestimmung einer gewünschten Teilspülwassermenge axial verstellbar an dem Überlaufrohr (21) fixiert ist.

8. Ablaufarmatur nach wenigstens einem der vorhergehenden Ansprüche, **dadurch gekennzeichnet, dass** das Überlaufrohr (21) oberhalb der Anlagefläche (212) mit einem im Durchmesser vergrößerten Endstück (214) ausgebildet ist, so dass das Endstück (214) zusätzlich als Schwimmer wirkt.

9. Ablaufarmatur nach Anspruch 8, **dadurch gekennzeichnet, dass** an der Mantelfläche des Endstücks (214) Führungsschienen (2140) ausgebildet sind, an denen ein in der Höhe verstellbarer Schwimmer (213) gehalten ist.

10. Ablaufarmatur nach Anspruch 9, **dadurch gekennzeichnet, dass** an der Mantelfläche des Endstücks (214) eine Zahnschiene (2141) angeformt ist, an der der Schwimmer (213) in der Höhe verstellbar verrastet ist.

11. Ablaufarmatur nach wenigstens einem der vorhergehenden Ansprüche, **dadurch gekennzeichnet, dass** der Kolben (220) und die Klappe (251) jeweils in einer Kammer (200, 201) im Ventilgehäuse (20) des Ablaufventils (2) angeordnet sind, wobei die Hebel (2501,2502) an dem einen Endbereich und der Rückzieharm (2505) und der Haltearm (2503) mit der Blattfeder (2504) am anderen Endbereich der Steuerwelle (250) angeordnet sind und die Steuerwelle (250) von Lagern (202) im Ventilgehäuse (20) gehalten ist.

12. Ablaufarmatur nach Anspruch 11, **dadurch gekennzeichnet, dass** die Lager (202) so ausgebildet sind dass die Steuerwelle (250) radial einsprengbar ist.

13. Ablaufarmatur nach den Ansprüchen 2 und 5, **dadurch gekennzeichnet, dass** die Steuerwelle (250) mit den Hebeln (2501,2502) sowie dem Rückzieharm (2505) und dem Haltearm (2503) mit der Blattfeder (2504) einstückig aus Kunststoff hergestellt ist.

14. Ablaufarmatur nach den Ansprüchen 2 und 11, **dadurch gekennzeichnet, dass** die Kammer (201) für die Klappe (251) als oben offene Wasserkammer ausgebildet ist, die im unteren Bereich eine Drosselöffnung für einen verzögerten Wasserausfluss hat, so dass beim Spülvorgang der Wasserspiegel (12) in der Kammer langsamer als im Spülkasten sinkt.

15. Ablaufarmatur nach den Ansprüchen 2 und 11 oder nach Anspruch 14,
**dadurch gekennzeichnet, dass** in einer Wand der Kammer (201) Lager (2010) ausgebildet sind, in die die Drehachse (2511) der Klappe (251) radial einsprengbar ist.

16. Ablaufarmatur nach wenigstens einem der Ansprüche 2-5 und 13-15,
**dadurch gekennzeichnet, dass** der Schwimmer (2510) an der der Drehachse (2511) gegenüberliegenden Seite an der Klappe (251) ausgebildet ist.

17. Ablaufarmatur nach wenigstens einem der Ansprüche 2-5 und 13-16,
**dadurch gekennzeichnet, dass** die Klappe (251) mit der Haltenase (2512), der Drehachse (2511) und dem Schwimmer (2510) einstückig aus Kunststoff hergestellt ist.

18. Ablaufarmatur nach den Ansprüchen 2 und 11, **dadurch gekennzeichnet, dass** an der von der Klappe (251) abgekehrten Seite des Schwimmers (2510) eine oben offene Wasserkammer (2516) ausgebildet ist, deren Wasser die Klappe (251) zusätzlich einseitig belastet, wenn das Wasser aus der Kammer (201) abgeflossen ist.

19. Ablaufarmatur nach wenigstens einem der Ansprüche 2-5 und 13-18,
**dadurch gekennzeichnet, dass** als Mittel für die Rückstellung und Sicherung an der Anlagefläche (212) senkrecht vorstehende Sicherungsrippen (2120) angeformt sind, deren Länge so bemessen ist, dass bei geschlossenem Ablaufventil (2) der Haltearm (2503) mit seinem Endbereich an der Stützfläche (2513) anliegt und die Klappe (251) mit der Haltenase (2512) von dem Rastvorsprung (211) weggeschwenkt ist.

## Claims

1. Outlet valve fitting for a flushing cistern, containing an outlet valve (2), an overflow pipe (21) having an outlet valve closure member (210) and an actuating device (23) with a lifting device (22) for opening the outlet valve (2), there being provided a locking device (25) for keeping the outlet valve (2) open during the emptying operation, which locking device (25) is controlled by a float (2510), and a control shaft (250), wherein during the opening operation the lifting device (22) is in contact with an external contact face (212) of the overflow pipe (21) and acts in parallel on at least one lever (2501, 2502) of the control shaft (250) to engage and disengage a retaining lug (2512) of the locking device (25) in the overflow pipe (21) when the outlet valve (2) is in the open position, **characterised in that** the lifting device (22) is formed by a piston (220) which is mounted in a valve housing (20) of the outlet valve (2) so as to be capable of limited displacement parallel to the overflow pipe (21), the piston (220) having on its outer wall a projection (2200) which acts on the at least one lever (2501, 2502).

2. Outlet valve fitting according to claim 1, **characterised in that** the locking device (25) contains a flap (251) rotatable by a float (2510), which flap (251) is mounted on the outlet valve (2) by means of a lateral hinge pin (2511), and which has a retaining lug (2512), which is pivotable radially by the buoyancy of the float (2510) to a position under a locking projection (211) of the overflow pipe (21), the pivoting movement of the flap (251) being blockable or unblockable, in dependence upon the pivoted position, by a retaining arm (2503) arranged on the control shaft (250), which retaining arm (2503) co-operates with a support face (2513) on the flap (251).

3. Outlet valve fitting according to claim 2, **characterised in that** the projection (2200) on the piston (220) is positioned so that, shortly before the end of the maximum displacement path, it makes contact with the lever (2501) of the control shaft (250) and pivots the retaining arm (2503) away from the support face (2513).

4. Outlet valve fitting according to at least one of claims 2 and 3, **characterised in that** the control shaft (250) is constructed so that gravity generates a turning moment in the direction towards the rest position in which the retaining arm (2503) makes contact with the support face (2513).

5. Outlet valve according to at least one of claims 2 to 4, **characterised in that** a second lever (2502) to the first lever (2501) is formed on the control shaft (250), the two levers (2501, 2502) being arranged approximately at right-angles to one another, and a return arm (2505) is arranged on the control shaft (250) at an acute angle to the retaining arm (2503), there being formed in the acute angle, parallel to the retaining arm (2503), a leaf spring (2504) which, by means of its free end region, co-operates with a locking shoulder (2514) on the flap (251) in such a way that, after the control shaft (250) has been rotated by means of the first lever (2501), the leaf spring (2504) makes contact with the locking shoulder (2514) and prevents back-rotation, so that in the event of a second axial movement of the piston (220) the projection (2200) makes contact with the second lever (2502) and the control shaft (250), by means of its return arm (2505), by way of a contact face (2515) pulls the flap (251) with its retaining lug (2512) out from under the locking projection (211) against the buoyancy of the float (2510) and thus prematurely initiates the closing movement of the outlet valve (2), there being provided on the overflow pipe (21) means which, during the closing operation of the outlet valve (2), act on the control shaft (250) in such a way that the leaf spring (2504) is returned to a position above the locking shoulder (2514) and the retaining arm (2503) is moved into contact with the support face (2513).

6. Outlet valve according to at least one of the preceding claims, **characterised in that** at least one float (213) is arranged on the overflow pipe (21), and the piston (220) is movable, as desired, at most only until the projection (2200) makes contact with the lever (2501) of the control shaft (250), so that after the outlet valve (2) has been opened the overflow pipe (21) with the outlet valve closure member (210) is kept in the open position by the float (213) until, once a sub-quantity of flushing water has flowed out, the water level (12) in the flushing cistern (1) has sunk to a level such that the outlet valve (2) is closed again.

7. Outlet valve according to claim 6, **characterised in that** the float (213) is fixed to the overflow pipe (21) so as to be axially displaceable for determining a desired sub-quantity of flushing water.

8. Outlet valve fitting according to at least one of the preceding claims, **characterised in that** the overflow pipe (21), above the contact face (212), is provided with an end piece (214) of enlarged diameter, so that the end piece (214) additionally acts as a float.

9. Outlet valve fitting according to claim 8, **characterised in that** guide rails (2140) are formed on the outer wall of the end piece (214), on which guide rails (2140) a height-adjustable float (213) is mounted.

10. Outlet valve fitting according to claim 9, **characterised in that** a toothed rail (2141) is formed integrally with the outer wall of the end piece (214), on which toothed rail (2141) the float (213) is height-adjustably locked in place.

11. Outlet valve fitting according to at least one of the preceding claims, **characterised in that** the piston (220) and the flap (251) are each arranged in a chamber (200, 201) in the valve housing (20) of the outlet valve (2), wherein the levers (2501, 2502) are arranged on one end region and the return arm (2505) and the retaining arm (2503) with the leaf spring (2504) are arranged on the other end region of the control shaft (250), and the control shaft (250) is mounted in the valve housing (20) by means of bearings (202).

12. Outlet valve fitting according to claim 11, **characterised in that** the bearings (202) are constructed so that the control shaft (250) can be snapped in radially.

13. Outlet valve fitting according to claims 2 and 5, **characterised in that** the control shaft (250) with the levers (2501, 2502) and the return arm (2505) and the retaining arm (2503) with the leaf spring (2504) is made in one piece from plastics material.

14. Outlet valve fitting according to claims 2 and 11, **characterised in that** the chamber (201) for the flap (251) is in the form of a water chamber which is open at the top and which has in its lower region a throttle opening for delayed water outflow, so that during a flushing operation the water level (12) sinks more slowly in the chamber than in the flushing cistern.

15. Outlet valve fitting according to claims 2 and 11 or according to claim 14, **characterised in that** bearings (2010) are formed in a wall of the chamber (201), into which bearings (2010) the hinge pin (2511) of the flap (251) can be snapped radially.

16. Outlet valve fitting according to at least one of claims 2 to 5 and 13 to 15, **characterised in that** the float (2510) is formed on the flap (251) on the side thereof opposite the hinge pin (2511).

17. Outlet valve fitting according to at least one of claims 2 to 5 and 13 to 16, **characterised in that** the flap (251) with the retaining lug (2512), the hinge pin (2511) and the float (2510) is made in one piece from plastics material.

18. Outlet valve fitting according to claims 2 and 11, **characterised in that** on the side of the float (2510) remote from the flap (251) there is formed a water chamber (2516) which is open at the top and the water in which additionally applies a load to the flap (251) on one side when the water has flowed out of the chamber (201).

19. Outlet valve fitting according to at least one of claims 2 to 5 and 13 to 18, **characterised in that**, as resetting and securing means, there are formed integrally with the contact face (212) perpendicularly projecting securing ribs (2120) the length of which is such that, when the outlet valve (2) is closed, the retaining arm (2503) is, by means of its end region, in contact with the support face (2513) and the flap (251) with its retaining lug (2512) has been pivoted away from the locking projection (211).

## Revendications

1. Robinetterie de vidange pour un réservoir de chasse d'eau comportant une soupape de vidange (2), un tube de déversement (21) équipé d'un organe de fermeture de la soupape de vidange (210) et un dispositif d'actionnement (23) équipé d'un dispositif de levage (22) pour permettre d'ouvrir la soupape de vidange (2), un dispositif d'encliquetage (25) commandé par un flotteur (2510) et permettant de maintenir ouvert la soupape de vidange (2) lors du processus de vidage ainsi qu'un arbre de commande (250) étant prévus, lors du processus d'ouverture, le dispositif de levage (22) s'appliquant sur une surface d'appui externe (212) du tube de déversement (21) et venant parallèlement en prise lorsque la soupape de vidange (2) est en position ouverte sur au moins un levier (2501, 2502) de l'arbre de commande (250) pour enclencher dans et dégager un bec de retenue (2512) du dispositif d'encliquetage (25) du tube de déversement (21),
**caractérisée en ce que**
le dispositif de levage (22) et formé par un piston (220) qui est monté mobile en coulissement de façon limitée parallèlement au tube de déversement (21) dans un boitier (20) de la soupape de vidange (2), le piston (220) comportant sur sa surface enveloppe une saillie (2200) qui vient en prise sur le levier (2501, 2502).

2. Robinetterie de vidange conforme à la revendication 1,
**caractérisée en ce que**
le dispositif d'encliquetage (25) comporte un clapet (251) pouvant être déplacé en rotation par un flotteur (2510), qui est maintenu sur la soupape de vidange (2) avec un axe de rotation latéral (2511) et qui comporte un bec de retenue (2512) qui peut pivoter, sous l'action de la poussée du flotteur (2510) radialement au-dessous d'une saillie d'encliquetage (211) du tube de déversement (21), le mouvement de pivotement du clapet (251) pouvant être bloqué ou libéré en fonction de la position de rotation par un bras de retenue (2503) monté sur l'arbre de commande (250) qui coopère avec une surface d'appui (2513) du clapet (251).

3. Robinetterie de vidange conforme à la revendication 2,
**caractérisée en ce que**
la saillie (2200) est positionnée sur le piston (220) de sorte qu'elle vienne en appui sur le levier (2501) de l'arbre de commande (250) peu avant la fin du mouvement de coulissement maximum, et fasse pivoter le bras de retenue (2503) pour l'éloigner de la surface d'appui (2513).

4. Robinetterie de vidange conforme à au moins l'une des revendications 2 et 3,
**caractérisée en ce que**
l'arbre de commande (250) est réalisée de sorte que, la gravité produise un couple de rotation en direction de la position de repos dans laquelle le bras de retenue (2503) vient en appui sur la surface d'appui (2513).

5. Soupape de vidange conforme à au moins l'une des revendications 2-4,
**caractérisée en ce qu'**
en plus du premier levier (2501) un second levier (2502), est monté sur l'arbre de commande (250) ces deux leviers (2501, 2502) étant montés essentiellement perpendiculairement l'un à l'autre, et, en plus du bras de retenue (2503) et en formant un angle aigu par rapport à ce bras de retenu (2503) est monté un bras de rappel (2505), sur l'arbre de commande (250) dans l'angle aigu, et parallèlement au bras de retenue (2503) étant formé un ressort à lames (2504) qui coopère par sa zone d'extrémité libre avec un épaulement d'encliquetage (2514) situé sur le clapet (251) et réalisé pour qu'après la rotation de l'arbre de commande (250) effectuée par l'intermédiaire du premier levier (2501) le ressort à lames (2504) vienne en appui sur l'épaulement d'encliquetage (2514) et empêche une rotation en retour de sorte que, lors d'un second mouvement axial du piston (220) la saillie (2200) vienne en appui sur le second levier (2502) et que l'arbre de commande (250) avec le bras de rappel (2505) sur une surface d'appui (2515) sorte le clapet (251) avec le bec de retenue (2512) au-dessous de la saillie d'encliquetage (211) contre la poussée du flotteur (2510) et ainsi, déclenche prématurément le mouvement de fermeture de la soupape de vidange (2) sur le tube de déversement (21) étant prévus des moyens qui agissent sur l'arbre de commande (250) lors du processus de fermeture de la soupape de vidange (2) de sorte que le ressort à lames (2504) soit ramené sur l'épaulement d'encliquetage (2514) et que le bras de retenue (2503) soit transféré sur la surface d'appui (2513).

6. Soupape de vidange conforme à au moins l'une des revendications précédentes,
**caractérisée en ce que**
sur le tube de déversement (21) est monté au moins un flotteur (213) et le piston (220) n'est sélectivement au maximum mobile que jusqu'à ce que la saillie (2200) s'appuie sur le levier (2501) de l'arbre de commande (250) de sorte que, après l'ouverture de la soupape de vidange (2) le tube de déversement (21) avec l'organe de fermeture de la soupape de vidange (210) soit maintenu en position ouverte par le flotteur (213) jusqu'à ce qu'après l'écoulement d'une quantité partielle d'eau de vidange le niveau d'eau (12) ait suffisamment chuté dans la chasse d'eau (1) pour que la soupape de vidange (2) soit à nouveau fermée.

7. Soupape de vidange conforme à la revendication 6,
**caractérisée en ce que**
pour permettre de déterminer une quantité d'eau de vidange partielle souhaitée, le flotteur (213) est fixé sur le tube de déversement (21) en étant réglable axialement.

8. Soupape de vidange conforme à au moins une des revendications précédentes,
**caractérisée en ce que**
le tube de déversement (21) est réalisé au-dessus de la surface d'appui (212) avec une partie d'extrémité (214) de diamètre augmenté de sorte que cette partie d'extrémité (214) fasse en outre office de flotteur.

9. Soupape de vidange conforme à la revendication 8,
**caractérisée en ce que**
sur la surface enveloppe de la pièce d'extrémité (214) sont formées des glissières de guidage (2140) sur lesquelles est maintenu un flotteur (213) dont la hauteur peut être réglée.

10. Soupape de vidange conforme à la revendication 9,
**caractérisée en ce que**
sur la surface enveloppe de la pièce d'extrémité (214) est formée une crémaillère (2141) sur laquelle est encliqueté le flotteur (213) de sorte que sa hauteur puisse être réglée.

11. Soupape de vidange conforme à au moins une des revendications précédentes,
**caractérisée en ce que**
le piston (220) et le clapet (251) sont respectivement montés dans une chambre (200, 201) du boitier (20) de la soupape de vidange (2), le levier (2501, 2502) étant monté sur une zone d'extrémité de l'arbre de commande (250) tandis que le bras de rappel (2505) et le bras de retenue (2503) avec le ressort à lame (2504) sont montés sur l'autre zone d'extrémité de l'arbre de commande (250) et, l'arbre de commande (250) étant maintenu par des paliers (202) dans le boitier de soupape (20).

12. Soupape de vidange conforme à la revendication 11,
**caractérisée en ce que**
les paliers (202) sont réalisés de sorte que l'arbre de commande (250) puisse être arrosé, radialement.

13. Robinetterie de vidange conforme aux revendications 2 à 5, **caractérisée en ce que**
l'arbre de commande (250) avec les leviers (2501, 2502) ainsi que le bras de rappel (2505) et le bras de retenue (2503) avec le ressort à lame (2504) sont fabriqués en une seule pièce en matériau synthétique.

14. Robinetterie de vidange conforme aux revendications 2 et 11, **caractérisée en ce que**
la chambre (201) pour le clapet (251) est réalisée sous la forme d'une chambre d'eau ouverte vers le haut comportant dans sa zone inférieure une ouverture d'étranglement permettant un flux d'eau temporisé de sorte que lors du processus de vidange le niveau d'eau (12) dans la chambre chute plus lentement que dans la chasse d'eau.

15. Robinetterie de vidange conforme aux revendications 2 et 11 ou à la revendication 14,
**caractérisée en ce que**
dans une paroi de la chambre (201) sont formés des paliers (2010) dans lesquels l'axe de rotation (2511) du clapet (251) peut être arrosé radialement.

16. Robinetterie de vidange conforme à au moins une des revendications 2-5 et 13-15,
**caractérisée en ce que**
le flotteur (2510) est réalisé sur le clapet (251) sur sa face située à l'opposé de l'axe de rotation (2511).

17. Robinetterie de vidange conforme à au moins une des revendications 2-5 et 13-16,
**caractérisée en ce que**
le clapet (251) avec le bec de retenue (2512), l'axe de rotation (2511) et le flotteur (2510) sont réalisés en une seule pièce en matériau synthétique.

18. Robinetterie de vidange conforme aux revendications 2 et 11, **caractérisée en ce que**
sur la face du flotteur (2510) située à l'opposé du clapet (251) est formée une chambre d'eau ouverte vers le haut (2516) dont l'eau charge en outre d'un côté le clapet (251) lorsque l'eau s'écoule hors de cette chambre (201).

19. Robinetterie de vidange conforme à au moins une des revendications 2-5 et 13-18,
**caractérisée en ce qu'**
entant que moyen permettant de garantir le rappel et la sécurité sont formées sur la surface d'appui (212) des nervures de sécurité s'étendant perpendiculairement (2120) dont la longueur est telle que lorsque la soupape de vidange (2) est fermée le bras de retenue (2503) s'applique par sa zone d'extrémité sur la surface d'appui (2513) et le clapet (251) est déplacé par pivotement avec le bec de retenue (2512) pour s'éloigner de la saillie d'encliquetage (211).
